# EUROPÄISCHE PATENTSCHRIFT

(11) **EP 1 362 150 B1**
(45) Veröffentlichungstag und Bekanntmachung des Hinweises auf die Patenterteilung: **10.04.2019**
(21) Anmeldenummer: 02716596.8
(22) Anmeldetag: 19.02.2002
(51) Int. Cl.: E04G 1/14, E04G 1/15, E04G 5/16, E04G 7/02, E04G 5/14

(54) **GERÜSTRAHMEN FÜR EIN SYSTEMGERÜST**
SCAFFOLDING FRAME FOR A SYSTEM SCAFFOLD
CADRE D'ÉCHAFFAUDAGE POUR UN SYSTÈME D'ÉCHAFAUDAGE

(30) Priorität: 22.02.2001 DE 20103139 U; 15.03.2001 DE 10112369
(43) Veröffentlichungstag der Anmeldung: 19.11.2003
(73) Patentinhaber: Wilhelm Layher Verwaltungs-GmbH, 74363 Güglingen-Eibensbach (DE)
(72) Erfinder: KRELLER, Helmut, 74906 Bad Rappenau (DE)
(74) Vertreter: Clemens, Gerhard
(86) Internationale Anmeldenummer: PCT/DE2002/000569
(87) Internationale Veröffentlichungsnummer: WO 2002/066765

(56) Entgegenhaltungen:
- BE-A- 677 183
- DE-A- 2 326 705
- FR-A- 1 450 385
- FR-A- 2 604 758
- GB-A- 1 092 202
- US-A- 4 140 414
- US-A- 4 430 019
- Layher: "Allegemeine Bauaufsichtliche Zulassung Z-8.1-16.2 Anglage A Anlage B", , 2 February 1998 (1998-02-02), XP055236491, Retrieved from the Internet: URL:- [retrieved on 2015-12-15]

## Beschreibung

### TECHNISCHES GEBIET

Die vorliegende Erfindung betrifft einen Gerüstrahmen für ein Systemgerüst mit zwei parallel beabstandet angeordneten vertikalen Gerüststäben, die oberseitig mit einem u-förmigen Querriegel und unterseitig mit einem Querstab verbunden sind, wobei am vorderen Gerüststab innenseitig zwei in Längsrichtung des Gerüststabes beabstandete Aufnahmeeinrichtungen zum Anschluss von Geländerstäben angeschweißt sind und einen Gerüstrahmen mit Anschlussvorrichtungen für Geländerstäbe.

### STAND DER TECHNIK

Aus der allgemeinen bauaufsichtlichen Zulassung Z-8.1-16.2 "Layher Blitz Gerüst System 70 Stahl" vom 02. Februar 1998, Anlage A, Seite 10, des Deutschen Instituts für Bautechnik ist ein Gerüstrahmen bekannt, der sich seit Jahrzehnten in der Praxis bewährt hat. Dabei wird eine Anschlussvorrichtung für Geländerstäbe eingesetzt, die als sogenanntes Innenkästchen ausgebildet ist und direkt an den Vertikalstiel des Vertikalrahmens angeschweißt ist. In die nach oben offene Anschlussvorrichtung werden von beiden Seiten her entsprechend ausgeformte Endbereiche von Geländerstäben eingeführt und anschließend durch Einschlagen eines Keiles klemmend im Innenkästchen verspannt. Das Innenkästchen kann als Serienbauteil kostengünstig in Großserie hergestellt werden.

Der Anschluss von Geländerstäben ist gemäß den geltenden Vorschriften in dem dem einzurüstenden Bauwerk abgewandten Außenbereich des Gerüsts erforderlich. Falls der Wandabstand zwischen dem Gerüst und dem einzurüstenden Bauteil, das heißt auf der Gerüstinnenseite mehr als 30 cm (Zentimeter) beträgt, schreiben die entsprechenden Vorschriften vor, dass entweder Konsolen oder zusätzliche Innengeländerstäbe angeordnet werden müssen. Die Anordnung von zusätzlichen Innengeländern ist in jedem Falle bei der Montage von Wandeinheiten bei Stahlbauhallen erforderlich, da die Stahlbauhallen zunächst zwischen den Tragstrukturen keine "Wand" bilden, wodurch eine zusätzliche Sicherung der auf dem Gerüst befindlichen Monteure in Richtung zur Innenseite des Gerüsts, das heißt zum einzurüstenden Bauwerk hin, erforderlich wird.

Um in derartigen Gerüstsituationen bei dem bekannten Systemgerüst eine Möglichkeit zum Anschluss von Geländerstäben auf der Innenseite des Gerüsts zu ermöglichen, wird ein Sonderbauteil eingesetzt, bei dem die Anschlussvorrichtung an eine Keilkupplung angeschweißt ist. Die Keilkupplung ist mittels eines Keiles klemmend am Vertikalstiel befestigbar. Bei der Montage bedeutet dies einen erhöhten Arbeitsaufwand, der zusätzliche Zeit beansprucht, wobei sich das Problem ergibt, dass beim Einschlagen des Keiles zur klemmenden Fixierung der Kupplung am Gerüststiel sich die gesamte Anschlussvorrichtung um die Längsachse des Gerüststiels verdrehen kann, sodass zusätzliche Nachjustagearbeiten erforderlich sind. Gleichzeitig ist die Höhe, in der die Anschlussvorrichtung befestigt werden muss, nicht exakt vorgegeben und muss bei jeder Montage der Anschlussvorrichtung einjustiert werden. Dies erhöht den Zeit- und Arbeitsaufwand bei der Montage erheblich. Da das Sonderbauteil den Gerüststiel allseitig umschließt, ist ein "durch die Hand gleiten" bei der Montage beziehungsweise Demontage nicht möglich, was die Demontage- beziehungsweise Montagegeschwindigkeit verlangsamt.

Aus der US 4 140 414 A ist eine Anschlussvorrichtung für einen Vertikalgerüststab bekannt, die den Anschluss eines weiteren Gerüststabes rechtwinklig zum Vertikalgerüststab ermöglicht. Der Vertikalgerüststab weist hierzu Ausnehmungen auf, in die eine hammerkopfartige Vorsprungeinheit der Anschlussvorrichtung eingefädelt werden kann, wobei die Verspannung der Anschlussvorrichtung an dem Vertikalgerüststab durch Einschlagen eines geschlitzten Keiles zwischen der Außenwandung des Vertikalgerüststabs und der Anschlussvorrichtung erfolgt. Die Anschlussvorrichtung weist weiterhin eine drehbare Profileinheit auf, auf die der weitere Gerüststab aufgesteckt und über einen Bolzen angeschlossen werden kann.

Durch die Drehbarkeit des Anschlusses kann der Anschlusswinkel des weiteren Gerüststabes variiert werden, so dass ein Bauwerk mit unterschiedlichsten Umfangskonturen eingerüstet werden kann.

Die US 4 430 019 A offenbart ebenfalls eine Anschlussvorrichtung für Gerüststäbe, bei der eine Hammerkopfeinheit formschlüssig hintergreifend in eine Nut eines Vertikalgerüststabs eingeführt werden kann, die anschließend mittels eines Keiles verspannt wird. Nach innen überstehend weist die Anschlussvorrichtung einen Bolzen auf, auf den anzuschließende Gerüstdiagonalen über eine entsprechende Ausnehmung aufgeschoben und damit angeschlossen werden können.

Die FR 2 604 758 A1 offenbart eine Anschlussvorrichtung für einen Vertikalgerüststab, die eine hammerkopfartige Vorsprungeinheit aufweist, die in eine Ausnehmung des Vertikalstabs hintergreifend eingefädelt werden kann, wobei dann anschließend auf den Anschlusskörper der Anschlussvorrichtung von oben her ein rechtwinklig zum Vertikalstab angeordneter Horizontalstab mit U-förmig nach unten offenem Profil aufgesteckt und mit einem Splint gesichert wird.

Die GB 1 092 202 A offenbart eine Anschlussvorrichtung, die in ihrem einen Endbereich eine Ringöse zum Anschluss weiterer Stäbe aufweist und im gegenüberliegenden Endbereich eine Vorsprungeinheit besitzt, die durch entsprechende Ausnehmungen eines Vertikalgerüststabs hindurch gesteckt werden kann und im gegenüberliegenden Endbereich durch einen Splint gegen Herausziehen gesichert ist.

Die DE 197 11 496 A1 offenbart ein Fassadengerüst mit hintereinander angeordneten und durch Querstreben in bestimmten vertikalen Abständen miteinander verbundenen Vertikalstützen, die aus Einzelelementen bestehen, wobei zu Aussteifungszwecken Diagonalstützen vorgesehen sind. Dabei wird wenigstens ein Ende der Diagonalstützen mittels eines Hakens in eine in der zugeordneten Vertikalstütze vorgesehenen Öffnung eingreifend angeordnet.

### DARSTELLUNG DER ERFINDUNG

Ausgehend von dem genannten Stand der Technik liegt der vorliegenden Erfindung die Aufgabe beziehungsweise das technische Problem zugrunde, einen Gerüstrahmen für ein Systemgerüst anzugeben, der die im Stand der Technik dargestellten Nachteile vermeidet, wirtschaftlich hergestellt werden kann, den Arbeits- und Zeitaufwand während der Montage beziehungsweise Demontage deutlich reduziert und eine dauerhafte und zuverlässige Funktion gewährleistet.

Der erfindungsgemäße Gerüstrahmen ist durch die Merkmale des unabhängigen Anspruchs 1 gegeben. Vorteilhafte Ausgestaltungen und Weiterbildungen sind Gegenstand der abhängigen Ansprüche.

Der erfindungsgemäße Gerüstrahmen für ein Systemgerüst mit zwei parallel beabstandet angeordneten vertikalen Gerüststäben, die oberseitig mit einem Querriegel und unterseitig mit einem Querstab verbunden sind, wobei am vorderen Gerüststab innenseitig zwei in Längsrichtung des Gerüststabes beabstandete Aufnahmeeinrichtungen zum Anschluss von Geländerstäben angeschweißt sind, zeichnet sich demgemäß dadurch aus, dass der gegenüberliegende hintere Gerüststab innenseitig zwei in Längsrichtung des Gerüststabes beabstandete als Langlöcher ausgebildete Ausnehmungen aufweist, wobei die Langlöcher jeweils in etwa auf dem selben Höhenniveau wie die ihnen gegenüberliegenden Aufnahmeeinrichtungen des vorderen Gerüststabes liegen, sich in Stablängsrichtung erstrecken und in jeder der Ausnehmungen die Vorsprungeinheit einer Anschlussvorrichtung zum lösbaren Anschluss von Geländerstäben form- und/oder kraftschlüssig lösbar anschließbar oder angeschlossen ist.

Eine besonders vorteilhafte Weiterbildung zeichnet sich dadurch aus, dass die Anschlussvorrichtung eine Aufnahmeeinrichtung zum lösbaren Anschluss eines Geländerstabs und eine Anschlusseinrichtung zum lösbaren Anschluss an den Gerüstrahmen aufweist und die Anschlusseinrichtung die Vorsprungeinheit aufweist, die in einer an dem Gerüststab oder Gerüstrahmen vorhandenen Ausnehmung form- und/oder kraftschlüssig lösbar anschließbar ist,

Eine besonders vorteilhafte Ausgestaltung ist dadurch gekennzeichnet, dass die Vorsprungeinheit hammerkopfartig ausgebildet ist, derart, dass sie in die an dem Gerüststab beziehungsweise Gerüstrahmen vorhandene Ausnehmung einführbar ist und durch Verdrehung die Innenwandung des Gerüststabes beziehungsweise Gerüstrahmens hintergreift.

Die Ausnehmung ist als Langloch ausgebildet.

Ausgehend von dem bisher in Großserienfertigung angefertigten Innenkästchen zum Anschluss von Geländerstäben zeichnet sich eine besonders vorteilhafte Weiterbildung dadurch aus, dass auf der dem Gerüststab beziehungsweise Gerüstrahmen zugewandten Seite der Anschlusseinrichtung eine Grundplatte befestigt, insbesondere angeschweißt, ist, auf der die Vorsprungeinheit angeordnet ist. Die Grundplatte und die Vorsprungeinheit sind dabei bevorzugt einstückig als Gussteil ausgebildet.

Um eine dauerhaft zuverlässige Funktion zu gewährleisten, zeichnet sich eine besonders vorteilhafte Ausgestaltung dadurch aus, dass eine Verdrehsicherungseinrichtung vorhanden ist, die die Anschlussvorrichtung im angeschlossenen Zustand gegen Verdrehen sichert, wobei die Verdrehsicherungseinrichtung als weitere auf der dem Gerüststab beziehungsweise Gerüstrahmen zugewandten Seite,insbesondere auf der Grundplatte, angeordneten Noppen oder Vorsprungelemente ausgebildet ist, deren Vorsprunglänge so ausgebildet ist, dass sich beim Verdrehen der Anschlussvorrichtung ein Klick- beziehungsweise Schnappeffekt einstellt und im angeschlossenen Zustand die Noppen beziehungsweise Vorsprungelemente an der Außenwandung des als Rundrohrquerschnitt ausgebildeten Geländerstabs beziehungsweise Gerüstrahmens anliegen.

Damit eine Arretierung der Anschlussvorrichtung im montierten Zustand dauerhaft zuverlässig gewährleistet werden kann, zeichnet sich eine Weiterbildung dadurch aus, dass die Vorsprunglänge so groß gewählt ist, dass die Verdrehung der Anschlussvorrichtung nur mit Hilfe eines Schlagwerkzeuges oder Hebelwerkzeuges durchgeführt werden kann.

Der erfindungsgemäße Gerüstrahmen mit Langlöcher für Anschlussvorrichtungen bietet im Gegensatz zu dem bekannten Gerüstrahmen mit Anschlussvorrichtungen mit einem Keilkupplungselement folgende Vorteile:
Der Arbeitsaufwand und Zeitaufwand bei der Montage wird deutlich verringert. Eine Verdrehung der Anschlussvorrichtung um die Längsachse beim Fixieren ist nicht gegeben, da das Einschlagen eines Keiles zum Anschluss eines Keilkupplungselementes entfällt. Darüber hinaus ist eine eindeutige Fixierung in der Höhe gewährleistet. Ein montagetechnisch besonders großer Vorteil liegt darin, dass ein Gerüststiel beziehungsweise Gerüstrahmen mit montierter Anschlussvorrichtung in der Hand des Monteurs insbesondere bei der Demontage gleiten kann, was bei der bekannten Anschlussvorrichtung nicht möglich ist, da diese den Gerüststab beziehungsweise den Stiel eines Gerüstrahmens vollständig umfangsmäßig umschließt. Ein weiterer Vorteil besteht darin, dass die Anschlussvorrichtung aufgrund ihres kompakten Aufbaus und leichten Gewichts einen einfachen Wurf- und Fangvorgang gewährleistet, da nämlich derartige Anschlussvorrichtungen während der Montage von einer im unteren Bereich befindlichen Montageperson nach oben geworfen werden und umgekehrt.

Aufgrund des leichten und kompakten Aufbaus sind Konfektionierungsprobleme und Verpackungsprobleme auf ein Minimum reduziert. Ein weiterer großer Vorteil besteht darin, dass Gerüstrahmen, die eine montierte Anschlussvorrichtung aufweisen, in den bekannten Stapeleinrichtungen für derartige Elemente problemlos gestapelt werden können, ohne dass die Anschlusseinrichtung demontiert werden muss, was bei angeschlossenen Anschlussvorrichtungen gemäß dem Stand der Technik aufgrund ihres voluminösen Aufbaus nicht möglich ist.

Insgesamt stellt der erfindungsgemäße Gerüstrahmen eine wesentliche Verbesserung eines Gerüstsystems dar, das innenseitig zusätzliche Geländerstäbe erfordert.

Weitere Ausführungsformen und Vorteile der Erfindung ergeben sich durch die in den Ansprüchen ferner aufgeführten Merkmale sowie durch die nachstehend angegebenen Ausführungsbeispiele. Die Merkmale der Ansprüche können in beliebiger Weise miteinander kombiniert werden, insoweit sie sich nicht offensichtlich gegenseitig ausschließen.

### KURZE BESCHREIBUNG DER ZEICHNUNG

Die Erfindung sowie vorteilhafte Ausführungsformen und Weiterbildungen derselben werden im Folgenden anhand der in der Zeichnung dargestellten Beispiele näher beschrieben und erläutert. Die der Beschreibung und der Zeichnung zu entnehmenden Merkmale können einzeln für sich oder zu mehreren in beliebiger Kombination gemäß der Ansprüche angewandt werden. Es zeigen:
- Fig. 1: schematische Detailperspektivdarstellung eines an sich bekannten Gerüstsystems aus Bestandteilen des Layher-Blitz-Gerüstsystems unter Einsatz von Anschlussvorrichtungen für Geländerstäbe auf der Innenseite des Gerüstsystems, letztere in auseinandergezogener Darstellung,
- Fig. 2: schematische Detailperspektive einer Anschlussvorrichtung mit Grundplatte und Vorsprungeinheit,
- Fig. 3: a und b stark schematisierte Darstellung des Anschlusses einer Anschlusseinrichtung an einen Geländerstab in nicht montierter Position (Fig. 3a) und in montierter Position (Fig. 3b),
- Fig. 4: schematische Seitenansicht des Verbindungsbereiches einer Anschlussvorrichtung mit einem Vertikalstab in montierter Position, wobei ein Geländerstab aus Übersichtlichkeitsgründen in herausgezogener Position dargestellt ist, und
- Fig. 5: schematische Draufsicht auf die Darstellung gemäß Fig. 4.

### WEGE ZUM AUSFÜHREN DER ERFINDUNG

Bei dem in Figur 1 in einer Detailperspektive dargestellten Ausschnitt aus einem Gerüstsystem 50 handelt es sich von seinem prinzipiellen Aufbau her gesehen um das bekannte Blitz-Gerüstsystem der Anmelderin.

Ein Gerüstfeld ist prinzipiell aufgebaut aus zwei in Längsrichtung beabstandet angeordnete Gerüstrahmen 18, die in Querrichtung beabstandet angeordnete vertikale Gerüststäbe 19 jeweils aufweisen. Die Gerüststäbe 19 sind oberseitig mit einem U-förmigen Querriegel 28 verbunden, wobei im Eckbereich zwischen dem Querriegel 28 und dem Vertikalstab 19 jeweils ein Knotenblech 30 eingeschweißt ist. Im unteren Endbereich sind die Vertikalstäbe 19 mit einem Querstab 32 verbunden.

Die Gerüststäbe 19 weisen oberseitig in Figur 1 nicht näher dargestellte auskragende Einsteckbereiche mit einem gegenüber dem Außendurchmesser im Stabbereich geringeren Außendurchmesser, derart, dass die Gerüstrahmen 18 aufeinandersteckbar sind. In dem dem Bauwerk abgewandten Gerüstbereich, das heißt in dem in Figur 1 dem Betrachter zugewandten vorderen Bereich sind an jedem vorderen Gerüststab 19 innenseitig zwei Aufnahmeeinrichtungen 12.1 angeschweißt, die zum Anschluss von Geländerstäben 14 dienen.

In die Querriegel 28 der Gerüstrahmen 18 sind von oben her Beläge 34 eingehängt. Die Aussteifung des Gerüsts in Längsrichtung übernimmt ein Diagonalstab 36, der gemäß der Darstellung in Figur 1 im vorderen Knotenblech 30 des rechten Gerüstrahmens 18 formschlüssig in eine Ausnehmung eingefädelt wird. Im anderen Endbereich des Diagonalstabs 36 ist dieser über eine nicht näher dargestellte Keilrohrkupplung im unteren Bereich des vorderen Gerüststabs 19 des linken Gerüstrahmens 18 angeschlossen.

Der Aufbau erfolgt so, dass zunächst zwei Gerüstrahmen 18 entweder auf Fußspindeln gestellt werden oder auf bereits vorhandene Gerüstrahmen 18 gesteckt werden. Daran anschließend wird der oder werden die Geländerstab/stäbe 14 montiert. Dann werden die Beläge 34 eingehängt und schließlich die Diagonale 36 angeschlossen.

In manchen Fällen kommt es vor, dass auf der dem einzurüstenden Bauwerk zugewandten Innenseite des Gerüsts 50 zusätzlich Geländerstäbe angeordnet werden müssen, beispielsweise falls der Abstand zum einzurüstenden Bauteil größer als 30 cm (Zentimeter) ist beziehungsweise keine "Wand" des einzurüstenden Bauwerks vorhanden ist, beispielsweise im Falle der Montage von Wandelementen für Stahlbauwerke.

Um hierzu eine Anschlussmöglichkeit zu schaffen, weist der in Figur 1 hintere Gerüststab 19 des Gerüstrahmens 18 in der entsprechenden geforderten Höhe beabstandet zwei Ausnehmungen 24 auf, die als Langlöcher ausgebildet sind. In diesen Ausnehmungen 24 ist jeweils eine Anschlussvorrichtung 10 lösbar anschließbar, die im Folgenden beschrieben wird.

Die Anschlussvorrichtung 10 weist eine Aufnahmeeinrichtung 12 auf, die identisch ist mit der bekannten Aufnahmeeinrichtung 12.1 und die als Großserienteil bereits wirtschaftlich hergestellt werden kann. An der Aufnahmeeinrichtung 12 ist ein verschieblicher Keil 38 vorhanden, der zum Verklemmen der Anschlussbereiche der Geländerstäbe 14 dient. Hierzu weisen die Geländerstäbe 14 jeweils in ihrem Endbereich eine nach unten weisenden, flachen Vorsprung 40 auf, der von oben in die Aufnahmeeinrichtung eingeführt werden kann. Die Geometrie der Aufnahmeeinrichtung 12 ist im Ausführungsbeispiel so gewählt, dass von zwei Seiten her ein Vorsprung 40 eines Geländerstabs 14 eingeführt werden kann. Im Keil 38 ist eine längliche Ausnehmung 52, innerhalb derer quer dazu ein in der Aufnahmeeinrichtung 12 gelagerter Bolzen 54 verläuft. Dadurch ist der Keil 38 in Richtung der Ausnehmung 52 verschieblich und kann durch Hammerschlag eingeschlagen beziehungsweise umgekehrt gelöst werden.

Die Neuerung der Anschlussvorrichtung 10 besteht nun darin, dass an die an sich bekannte als Großserienbauteil vorliegende Aufnahmeeinrichtung 12 auf der dem Anschlussbereich des Gerüststabs 19 zugewandten Außenseite der Aufnahmeeinrichtung 12 eine Grundplatte 22 über Schweißnähte angeschlossen ist, an die wiederum eine nach außen ragende Vorsprungeinheit 20 angeformt ist, die hammerkopfförmig ausgebildet ist. Die Grundplatte 22 und die Vorsprungeinheit 20 sind als einstückiges Gussteil ausgebildet und bilden eine Anschlusseinrichtung 16 zum einfachen Anschluss an einen Geländerstab.

In jedem Eckbereich der Grundplatte 22 sind weiterhin Vorsprungelemente 26.1 mit einer Vorsprunglänge V angeformt, die bei montierter Anschlussvorrichtung 10 eine Verdrehsicherung 26 bilden.

Der Hammerkopf der Vorsprungeinheit 20 besitzt eine Breite BV und eine Dicke T.

Zum Anschluss der Anschlussvorrichtung 10 an den Gerüststab 19 besitzt dieser in der entsprechend geforderten Höhe ein sich in Stablängsrichtung erstreckendes Langloch 24 mit der Länge LA und der Breite BA. Die Länge LA und die Breite BA des Langlochs 24 sind dabei so bemessen, dass der Hammerkopf der Vorsprungeinheit 20 durch die Ausnehmung 24 hindurchgeführt werden kann.

Die Montage der Anschlusseinrichtung 10 erfolgt in äußerst einfacher Art und Weise und ist in den Figuren 3a und 3b schematisiert dargestellt. Zunächst wird die Anschlusseinrichtung gegenüber der Gebrauchslage um 90° (Altgrad) gedreht. In dieser Position kann die Vorsprungeinheit 20 in die Ausnehmung 24 eingeführt werden (Pfeil E). Nach dem Einführen der Vorsprungeinheit 20 wird die Anschlusseinrichtung 10 um 90° (Altgrad) gedreht (Pfeil D), sodass der Hammerkopf der Vorsprungeinheit 20 die Innenwandung des Gerüststabs 19 hintergreift.

Die Vorsprungelemente 26.1 übernehmen bei in Endstellung gedrehter Anschlussvorrichtung 10 die Funktion einer Verdrehsicherung. Die Vorsprunglänge V ist dabei so gewählt, dass beim Verdrehen (D) der Anschlussvorrichtung 10 zunächst ein Widerstand aufgebaut wird. Sobald dieser Widerstand überwunden ist, "schnappt" die Anschlussvorrichtung 10 in ihre Endposition (90° gedreht), wobei die Außenseiten der Vorsprungelemente 26.1 an der im Querschnitt kreisförmig gekrümmten Außenwandung des Gerüststabs 19 anliegen. Dabei wird die Vorsprunglänge V bevorzugt so gewählt, dass zum Überwinden des Widerstandes gegen Verdrehen ein Hebelwerkzeug, beispielsweise ein Latthammer, eingesetzt werden muss und eine Verdrehung von Hand nicht möglich ist.

## Patentansprüche

1. Gerüstrahmen (18) für ein Systemgerüst mit:
- zwei parallel beabstandet angeordneten vertikalen Gerüststäben (19),
- die oberseitig mit einem u-förmigen Querriegel (28) und unterseitig mit einem Querstab verbunden sind,
- wobei am vorderen Gerüststab (19) innenseitig zwei in Längsrichtung des Gerüststabes (19) beabstandete Aufnahmeeinrichtungen zum Anschluss von Geländerstäben (14) angeschweißt sind,
**dadurch gekennzeichnet, dass** der gegenüberliegende hintere Gerüststab (19) innenseitig zwei in Längsrichtung des Gerüststabes beabstandete als Langlöcher ausgebildete Ausnehmungen (24) aufweist, wobei die Langlöcher jeweils in etwa auf dem selben Höhenniveau wie die ihnen gegenüberliegenden Aufnahmeeinrichtungen des vorderen Gerüststabes (19) liegen, sich in Stablängsrichtung erstrecken und in jeder der Ausnehmungen (24) die Vorsprungeinheit (20) einer Anschlussvorrichtung (10) zum lösbaren Anschluss von Geländerstäben (14) form- und/oder kraftschlüssig lösbar anschließbar oder angeschlossen ist.

2. Gerüstrahmen nach Anspruch 1,
**dadurch gekennzeichnet, dass**
- die Anschlussvorrichtung (10) eine Aufnahmeeinrichtung (12) zum lösbaren Anschluss eines Geländerstabs (14) und eine Anschlusseinrichtung (16) zum lösbaren Anschluss an den Gerüstrahmen (18) aufweist und
- die Anschlusseinrichtung (16) die Vorsprungeinheit (20) aufweist, die in der an dem Gerüststab (19) des Gerüstrahmens (18) vorhandenen Ausnehmung (24) form- und/oder kraftschlüssig lösbar angeschlossen ist.

3. Gerüstrahmen nach Anspruch 2,
**dadurch gekennzeichnet, dass** die Vorsprungeinheit (20) hammerkopfartig ausgebildet ist, derart, dass sie in die an dem Gerüststab (19) beziehungsweise Gerüstrahmen (18) vorhandene Ausnehmung (24) einführbar ist und durch Verdrehung die Innenwandung des Gerüststabes (19) beziehungsweise Gerüstrahmens (18) hintergreift.

4. Gerüstrahmen nach Anspruch 2 oder 3,
**dadurch gekennzeichnet, dass** auf der dem Gerüststab (19) des Gerüstrahmens (18) zugewandten Seite der Anschlusseinrichtung (10) eine Grundplatte (22) befestigt, insbesondere angeschweißt, ist, auf der die Vorsprungeinheit (20) angeordnet ist.

5. Gerüstrahmen nach Anspruch 4,
**dadurch gekennzeichnet, dass** die Grundplatte (22) und die Vorsprungeinheit (20) einstückig als Gussteil ausgebildet sind.

6. Gerüstrahmennach nach einem oder mehreren der Ansprüche 2 bis 5, **dadurch gekennzeichnet, dass** eine Verdrehsicherungseinrichtung (26) vorhanden ist, die die Anschlussvorrichtung im angeschlossenen Zustand gegen Verdrehen sichert.

7. Gerüstrahmen nach Anspruch 6,
**dadurch gekennzeichnet, dass** die Verdrehsicherungseinrichtung (26) als weitere auf der dem Gerüststab (19) des Gerüstrahmens (18) zugewandten Seite, insbesondere auf der Grundplatte (22), angeordnete Noppen oder Vorsprungelemente (26.1) ausgebildet ist, deren Vorsprunglänge (V) so ausgebildet ist, dass sich beim Verdrehen der Anschlussvorrichtung (10) ein Klick- beziehungsweise Schnappeffekt einstellt und im angeschlossenen Zustand die Noppen beziehungsweise Vorsprungelemente (26.1) an der Außenwandung des als Rundrohrquerschnitt ausgebildeten Geländerstabs (19) des Gerüstrahmens (18) anliegen.

8. Gerüstrahmen nach Anspruch 7,
**dadurch gekennzeichnet, dass** die Vorsprunglänge (V) so groß gewählt ist, dass die Verdrehung der Anschlussvorrichtung (10) nur mit Hilfe eines Hebel- oder Schlagwerkzeuges durchgeführt werden kann.

9. Gerüstrahmen nach Anspruch 2, **dadurch gekennzeichnet, dass** der Anschluss des Geländerstabs (14) innerhalb der Aufnahmeeinrichtung (12) durch Verkeilen erfolgt.

## Claims

1. Scaffolding frame (18) for a system scaffold having:
- two vertical scaffolding bars (19) which are arranged spaced apart in parallel,
- which are connected on the upper side to a u-shaped crossmember (28) and on the lower side to a crossbar,
- wherein two receiving means which are spaced apart in the longitudinal direction of the scaffolding bar (19) and intended for the connection of railing bars (14) are welded to the front scaffolding bar (19) on the inner side,
**characterized in that** the opposite rear scaffolding bar (19) has, on the inner side, two cutouts (24) which are formed as slots and which are spaced apart in the longitudinal direction of the scaffolding bar, wherein the slots are each situated approximately at the same height level as the receiving means of the front scaffolding bar (19) which are situated opposite thereto, and extend in the bar longitudinal direction, and the projection unit (20) of a connection device (10) can be or is releasably connected in each of the cutouts (24) in a form- and/or force-fitting manner for the releasable connection of railing bars (14).

2. Scaffolding frame according to Claim 1, **characterized in that**
- the connection device (10) has a receiving means (12) for the releasable connection of a railing bar (14), and a connection means (16) for releasable connection to the scaffolding frame (18), and
- the connection means (16) has the projection unit (20) which is releasably connected in a form- and/or force-fitting manner in the cutout (24) present on the scaffolding bar (19) of the scaffolding frame (18) .

3. Scaffolding frame according to Claim 2, **characterized in that** the projection unit (20) is of hammerhead-like design in such a way that it can be inserted into the cutout (24) present on the scaffolding bar (19) or scaffolding frame (18) and, by means of rotation, engages behind the inner wall of the scaffolding bar (19) or scaffolding frame (18).

4. Scaffolding frame according to Claim 2 or 3, **characterized in that** a base plate (22), on which the projection unit (20) is arranged, is fastened, in particular welded, on the side of the connection means (10) that faces the scaffolding bar (19) of the scaffolding frame (18).

5. Scaffolding frame according to Claim 4, **characterized in that** the base plate (22) and the projection unit (20) are formed in one piece as a cast part.

6. Scaffolding frame according to one or more of Claims 2 to 5,
**characterized in that** an anti-rotation safeguard means (26) is present which secures the connection device against rotation in the connected state.

7. Scaffolding frame according to Claim 6,
**characterized in that** the anti-rotation safeguard means (26) takes the form of further protuberances or projection elements (26.1) which are arranged on the side facing the scaffolding bar (19) of the scaffolding frame (18), in particular on the base plate (22), and the projection length (V) of which is designed such that a click or snap effect is produced upon rotation of the connection device (10), and, in the connected state, the protuberances or projection elements (26.1) bear against the outer wall of the railing bar (19), which is designed as a round tube cross section, of the scaffolding frame (18).

8. Scaffolding frame according to Claim 7,
**characterized in that** the projection length (V) is chosen such that the connection device (10) can be rotated only with the aid of a lever tool or striking tool.

9. Scaffolding frame according to Claim 2,
**characterized in that** the railing bar (14) is connected within the receiving means (12) by wedging.

## Revendications

1. Cadre d'échafaudage (18) pour un système d'échafaudage, comprenant :
- deux barres d'échafaudage verticales (19) disposées parallèlement à distance l'une de l'autre,
- qui sont connectées du côté supérieur par une traverse en forme de U (28) et du côté inférieur par une barre transversale,
- deux dispositifs de réception espacés dans la direction longitudinale de la barre d'échafaudage (19) pour le raccordement de balustres (14) étant soudés à la barre d'échafaudage avant (19) du côté intérieur,
**caractérisé en ce que**
la barre d'échafaudage arrière opposée (19) présente du côté intérieur deux évidements (24) espacés dans la direction longitudinale de la barre d'échafaudage, réalisés sous forme de trous oblongs, les trous oblongs étant à chaque fois situés approximativement au même niveau en hauteur que les dispositifs de réception, en regard de ceux-ci, de la barre d'échafaudage avant (19), s'étendant dans la direction longitudinale de la barre et l'unité saillante (20) d'un dispositif de raccordement (10) pour le raccordement amovible de balustres (14) étant raccordée ou pouvant être raccordée de manière amovible dans chacun des évidements (24) par engagement par correspondance de formes et/ou par force.

2. Cadre d'échafaudage selon la revendication 1,
**caractérisé en ce que**
- le dispositif de raccordement (10) présente un dispositif de réception (12) pour le raccordement amovible d'une balustre (14) et un organe de raccordement (16) pour le raccordement amovible au cadre d'échafaudage (18) et
- l'organe de raccordement (16) présente l'unité saillante (20) qui est raccordée de manière amovible par engagement par correspondance de formes et/ou par force dans l'évidement (24) prévu au niveau de la barre d'échafaudage (19) du cadre d'échafaudage (18).

3. Cadre d'échafaudage selon la revendication 2,
**caractérisé en ce que**
l'unité saillante (20) est réalisée en forme de tête de marteau de telle sorte qu'elle puisse être introduite dans l'évidement (24) prévu au niveau de la barre d'échafaudage (19) ou du cadre d'échafaudage (18), et vienne en prise par l'arrière par rotation avec la paroi intérieure de la barre d'échafaudage (19), respectivement du cadre d'échafaudage (18).

4. Cadre d'échafaudage selon la revendication 2 ou 3,
**caractérisé en ce**
**qu'**une plaque de base (22) est fixée, en particulier soudée, sur le côté du dispositif de raccordement (10) tourné vers la barre d'échafaudage (19) du cadre d'échafaudage (18), sur laquelle plaque de base est disposée l'unité saillante (20).

5. Cadre d'échafaudage selon la revendication 4,
**caractérisé en ce que**
la plaque de base (22) et l'unité saillante (20) sont réalisées d'une seule pièce sous forme de pièce coulée.

6. Cadre d'échafaudage selon l'une ou plusieurs des revendications 2 à 5,
**caractérisé en ce que**
il est prévu un dispositif de protection antirotation (26) qui fixe le dispositif de raccordement dans l'état raccordé pour l'empêcher de tourner.

7. Cadre d'échafaudage selon la revendication 6,
**caractérisé en ce que**
le dispositif de protection antirotation (26) est réalisé sous forme d'ergots ou d'éléments saillants supplémentaires (26.1) disposés du côté tourné vers la barre d'échafaudage (19) du cadre d'échafaudage (18), en particulier sur la plaque de base (22), dont la longueur de la partie saillante (V) est réalisée de telle sorte que lors de la rotation du dispositif de raccordement (10), un effet d'encliquetage ou d'emboîtement s'établisse et que dans l'état raccordé, les ergots ou les éléments saillants (26.1) s'appliquent contre la paroi extérieure de la balustre (19) du cadre d'échafaudage (18) réalisée en tant que section transversale tubulaire ronde.

8. Cadre d'échafaudage selon la revendication 7,
**caractérisé en ce que**
la longueur de la partie saillante (V) est choisie suffisamment grande pour que la rotation du dispositif de raccordement (10) ne puisse être effectuée qu'à l'aide d'un outil à levier ou d'un outil à percussion.

9. Cadre d'échafaudage selon la revendication 2,
**caractérisé en ce que**
le raccordement de la balustre (14) à l'intérieur du dispositif de réception (12) s'effectue par calage.
